# EUROPÄISCHE PATENTSCHRIFT

(11) **EP 1 186 848 B1**
(45) Veröffentlichungstag und Bekanntmachung des Hinweises auf die Patenterteilung: **28.07.2004**
(21) Anmeldenummer: 01118581.6
(22) Anmeldetag: 02.08.2001
(51) Int. Cl.: F41A 23/42, F41A 9/82

(54) **Kampffahrzeug mit Abschussvorrichtung für Artillerieraketen**
Fighting vehicle with missile launcher
Véhicule de combat avec lanceur de missiles

(30) Priorität: 12.09.2000 DE 10045051
(43) Veröffentlichungstag der Anmeldung: 13.03.2002
(73) Patentinhaber: Krauss-Maffei Wegmann GmbH & Co. KG, 34127 Kassel (DE)
(72) Erfinder: Jahn, Helmut, 34260 Kaufungen (DE); Baus, Rüdiger, Dipl.-Ing., 34246 Vellmar (DE)
(74) Vertreter: Feder, Wolf-Dietrich, Dr. Dipl.-Phys.

(56) Entgegenhaltungen:
- DE-A- 1 703 935
- DE-A- 4 014 195
- US-A- 3 133 654
- US-A- 5 465 808

## Beschreibung

Die Erfindung betrifft ein Kampffahrzeug mit Abschussvorrichtung für Artillerieraketen mit den Merkmalen aus dem Oberbegriff des Patentanspruchs 1. Diese Merkmale ergeben sich aus dem Dokument DE 17 03 935 A betreffend eine "Ladevorrichtung für Kampffahrzeuge". Bei dem bekannten Kampffahrzeug ist auf einem Fahrzeuguntergestell eine Abschussvorrichtung angeordnet, die eine Oberlafette zur Aufnahme von Raketenbehältem aufweist. Die Oberlafette ist in Elevation schwenkbar auf einer Unterlafette angeordnet, die über einen Drehkranz schwenkbar auf dem Fahrzeuguntergestell gelagert ist. Die Schwenkbewegung in Elevation wird durch zwischen Unterlafette und Oberlafette angeordnete Hebemittel, nämlich hydraulische Arbeitszylinder, bewirkt. Zum Be- und Entladen der Raketenbehälter ist eine Seilwinde vorgesehen.

Weiterhin kann der Fachmann dem Dokument implizit entnehmen, dass die Oberlafette zwei rechteckige Aufnahmerahmen aufweist, deren Abmessungen an die Abmessungen der Raketenbehälter angepasst sind und auf die jeweils ein Raketenbehälter aufsetzbar und mit dem Aufnahmerahmen verriegelbar ist. Zwischen den beiden Aufnahmerahmen verläuft in deren Längsrichtung ein Zwischenraum vorgegebener Breite.

Weiterhin ist in EP 0 664 431 B1 ein Kampffahrzeug mit Abschussvorrichtung für Artillerieraketen beschrieben, bei dem die Oberlafette als kastenartiger Rahmen aufgebaut ist, in den die Raketenbehälter von den Enden her einschiebbar sind, wobei die Hebemittel zum Be- und Entladen am Einschubende des kastenartigen Rahmens hervorragende Hebevorrichtungen aufweisen, die jeweils zwei Tragarme besitzen, die durch eine Brücke verbunden sind und an denen jeweils Hebezeuge angeordnet sind. Die elektromechanischen Hebemittel bestehen aus zwei jeweils zu beiden Seiten des kastenartigen Aufnahmerahmens angeordneten elektrischen Hubspindelantrieben. Der Erfindung liegt die Aufgabe zugrunde, ein Kampffahrzeug der oben und im Oberbegriff des Patentanspruchs 1 angegebenen Bauart in der Konstruktion so zu vereinfachen, daß eine erhebliche Gewichtseinsparung erreicht wird und insbesondere die Bewegungsmöglichkeiten der Abschußvorrichtung sowie der Einrichtungen zum Be- und Entladen der Raketen-Behälter erleichtert und vereinfacht werden.

Die Lösung dieser Aufgabe erfolgt erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Der Grundgedanke der Erfindung liegt u.a. darin, durch eine besonders sinnvolle Konstruktion der Oberlafette die Möglichkeit zu schaffen, die gleichen Hebemittel, die zur Schwenkbewegung der Oberlafette in Elevation dienen, auch als Hebemittel zum Be- und Entladen einzusetzen und dabei die Anzahl der benötigten Hebevorrichtungen zu reduzieren. Wie weiter unten anhand eines Ausführungsbeispiels genauer erläutert, ist es aufgrund der zweiteiligen Konstruktion der Oberlafette mit dem zwischen den beiden Aufnahmerahmen angeordneten Richtarm möglich, zur Bewegung des Richtarms einen einzigen elektrischen Hubspindeltrieb einzusetzen, der, wenn die Oberlafette an den Richtarm angekoppelt ist, die gesamte Abschußvorrichtung in Elevation hochschwenkt, der aber, wenn die Oberlafette vom Richtarm abgekoppelt ist, lediglich den Richtarm mit dem daran angeordneten Schwenkarm und dem Hebezeug hochschwenkt, so daß dann oberhalb der auf den Aufnahmerahmen angeordneten Raketenbehälter eine vielseitig verwendbare Krananlage zur Verfügung steht. Zm Be- und Entladen der Raketenbehälter ist der Richtarm mit Schwenkarm und Hebezeug um einen Schwenkwinkel > als 90° nach hinten aus der Abschußvorrichtung und damit nach hinten aus dem Gesamtkampffahrzeug herausschwenkbar, so daß Raketenbehälter vom Boden aufgenommen und durch Einschwenken über die Oberlafette auf den Aufnahmerahmen abgesetzt und umgekehrt von den Aufnahmerahmen aufgenommen, nach hinten geschwenkt und auf dem Boden abgesetzt werden können. Die aus Richtarm, Schwenkarm und Hebezeug bestehende Krananlage ist dabei so ausgebildet, daß mittels des Schwenkarms das Hebezeug im über der Oberlafette angeordneten Zustand des Richtarms jeweils genau über einem der beiden Aufnahmerahmen positioniert werden kann, indem der Schwenkarm aus einer Ruhestellung, in welche er im wesentlichen in der Ebene des Richtarms liegt, jeweils um 90° aus dieser Ebene herausgeschwenkt wird in eine Position, in der das Hebezeug dann über jeweils einem der Aufnahmerahmen angeordnet ist. Zur weiteren Erleichterung der Positionierung kann es vorteilhaft sein, wenn das Hebezeug am Schwenkarm um eine Achse parallel zur Elevationsachse schwenkbar angeordnet ist. Das Hebezeug ist in einfacher und besonders vorteilhafter Weise als Seilwinde ausgebildet. Weiterhin ist es zweckmäßig, wenn sowohl der Richtarm als auch der Schwenkarm mittels elektrischer Arretiervorrichtungen in vorgegebenen Stellungen arretierbar sind. Die Kopplungsvorrichtung zwischen dem Richtarm und dem Aufnahmerahmen der Oberlafette kann in besonders vorteilhafter Weise als elektrische Sperrbolzenmechanik ausgebildet sein.

Im folgenden wird anhand der beigefügten Zeichnungen ein Ausführungsbeispiel für ein Kampffahrzeug nach der Erfindung näher erläutert.

In den Zeichnungen zeigen:
Fig. 1 in einer stark schematisierten, schräg von vorne gesehenen perspektivischen Darstellung ein Kampffahrzeug mit Abschußvorrichtung für Artillerieraketen;
Fig. 2 in einer perspektivischen Darstellung schräg von hinten das Kampffahrzeug nach Fig. 1 mit auf die Aufnahmerahmen aufgesetzten Raketenbehältem und leicht aus der Ruhestellung angehobenem Richtarm;
Fig. 3 in einer Darstellung analog Fig. 2 das Kampffahrzeug nach Fig. 2 mit nach hinten herausgeschwenktem Richtarm und einem auf dem Boden abgesetzten Raketenbehälter;
Fig. 4 in einer perspektivischen Darstellung schräg von vorne das Kampffahrzeug nach den Fig. 1 bis 3 mit in Elevation hochgeschwenkter Abschußvorrichtung;
Fig. 5 das Kampffahrzeug nach Fig. 1 bis 4 in Seitenansicht mit in Elevation hochgeschwenkter Abschußvorrichtung;
Fig. 6 das Kampffahrzeug nach Fig. 1 bis 5 in einer Seitenansicht im Heckbereich bei verschiedenen Stellungen des Richtarms;
Fig. 7 einen Schnitt nach der Linie VII-VII in Fig. 6.

In den Fig. 1 bis 5 ist ein Kampffahrzeug mit Abschußvorrichtung für Artillerieraketen dargestellt, wobei die Gesamtdarstellung des Kampffahrzeugs sehr schematisch gehalten ist und nur Teile dargestellt sind und erläutert werden, die für die Bewegung und das Be- und Entladen der Abschußvorrichtung von besonderer Bedeutung sind.

Das Kampffahrzeug besitzt ein auf einem Kettenfahrwerk 1.1 ruhendes Fahrzeuguntergestell 1, auf dem ein Fahrerhaus 1.2 sowie die nachfolgend genauer beschriebene Abschußvorrichtung für Artillerieraketen angeordnet sind.

Die Abschußvorrichtung besitzt eine Oberlafette, die insgesamt mit Bezugsziffer 2 bezeichnet ist und die zwei rechteckige Aufnahmerahmen 2.1 und 2.2 aufweist, deren Abmessungen derart an die Abmessungen der aufzunehmenden Raketenbehälter angepaßt sind, daß auf jeden der Aufnahmerahmen 2.1 und 2.2 jeweils ein Raketenbehälter 3.1 und 3.2 aufsetzbar ist und in nicht eigens dargestellter Weise mit dem Aufnahmerahmen verriegelbar ist. Entlang der in Längsrichtung verlaufenden Innenkanten sind die Aufnahmerahmen 2.1 und 2.2 jeweils mit einer im wesentlichen dreieckig ausgebildeten Seitenwange 2.11 bzw. 2.21 versehen.

Die Oberlafette 2 ist um eine Elevationsachse A1 (siehe Fig. 6) in Elevation schwenkbar auf einer Unterlafette 4 angeordnet, die über einen Drehkranz 5 um eine vertikale Achse A2 (siehe Fig. 6 und 7) in Azimut schwenkbar und von einem Schwenkantrieb 5.1 antreibbar auf dem Fahrzeuguntergestell 1 gelagert ist.

Zwischen den beiden Aufnahmerahmen 2.1 und 2.2 verläuft in deren Längsrichtung ein Zwischenraum Z (siehe Fig. 1) vorgegebener Breite, in dem ein um die Elevationsachse A1 schwenkbarer Richtarm 6 angeordnet ist, an den beide Aufnahmerahmen mittels einer lösbaren Koppelvorrichtung 8 ankoppelbar sind. Der Richtarm 6 ist mittels eines einzigen, im wesentlichen auf der Längsmittelachse des Fahrzeugs angeordneten Hubspindeltriebs 7 um die Achse A1 in Elevation verschwenkbar.

Am freien Ende des Richtarms 6 ist ein Schwenkarm 6.1 angeordnet, der um eine in einer Ebene senkrecht zur Elevationsachse A1 liegende Schwenkachse A3 (siehe Fig. 6 und 7) mittels eines Schwenkantriebs 6.4 verschwenkbar ist. Der Schwenkarm 6.1 trägt an seinem freien Ende ein als Seilwinde 6.2 ausgebildetes Hebezeug, an dem über eine Aufhängevorrichtung 6.3 die Raketenbehälter 3.1, 3.2 aufhängbar sind.

Mittels des Richtarms 6 können nun am Kampffahrzeug zwei sehr unterschiedliche Bewegungsabläufe bewirkt werden. Wenn der Richtarm 6 von den Aufnahmerahmen 2.1 und 2.2 entkoppelt ist, kann er für sich alleine aus einer in Fig. 1 dargestellten Ruhestellung in Elevation angehoben werden, beispielsweise in die in Fig. 2 dargestellte Arbeitsstellung. In dieser Stellung kann der Schwenkarm 6.1 um die Achse A3 nach links oder rechts verschwenkt werden und es kann in weiter unten anhand der Fig. 6 und 7 genauer erläuterter Weise einer der beiden Raketenbehälter 3.1 oder 3.2 vom Hebezeug aufgenommen werden. Der Richtarm 6 kann dann weiter nach hinten verschwenkt werden, so daß er schließlich in die in Fig. 3 dargestellte Absetzstellung gerät, in welcher der vom Aufnahmerahmen 2.1 abgehobene Raketenbehälter 3.1 auf dem Boden abgesetzt wird.

Das gleiche kann in analoger Weise mit dem Raketenbehälter 3.2 durchgeführt werden. Ebenso können bei umgekehrtem Bewegungsablauf Raketenbehälter auf die Aufnahmerahmen aufgesetzt werden.

Ein anderer Bewegungsablauf geschieht, wenn der Richtarm 6 angehoben wird, während die Aufnahmerahmen 2.1 und 2.2 der Oberlafette 2 mittels der Koppelvorrichtung 8 an ihn angekoppelt sind. Beim Hochschwenken des Richtarms 6 in Elevation wird in diesem Falle die Oberlafette 2 mit den Aufnahmerahmen 2.1, 2.2 und den Raketenbehältern 3.1 und 3.2 mit angehoben, so daß schließlich die in Fig. 4 und 5 dargestellte Stellung vorliegt, in der sich die Abschußvorrichtung in Feuerposition befindet.

Es wird darauf hingewiesen, daß die beiden beschriebenen Bewegungsabläufe mittels eines einzigen Hubspindeltriebs 7 durchgeführt werden können.

In Fig. 6 und 7 ist der Aufbau und die Funktionsweise der Be- und Entladevorrichtung für die Raketenbehälter genauer dargestellt, wobei in den beiden Figuren unterschiedliche Stellungen des Richtarms 6 und des Schwenkarms 6.1 dargestellt sind. Diese unterschiedlichen Stellungen werden jeweils mit der gleichen Bezugsziffer bezeichnet, die dann jeweils mit eins bis drei Apostrophstrichen oder einer Unterstreichung besonders gekennzeichnet sind.

In der Ruhestellung ist der Richtarm 6 unter einem verhältnismäßig kleinen spitzen Winkel nach vorne geneigt, so daß Schwenkarm 6.1 und Hebezeug 6.2 teilweise zwischen die Raketenbehälter 3.1 und 3.2 eintauchen, so daß die Außenkontur des Fahrzeugs klein bleibt. In der Arbeitsstellung ist der Richtarm 6' weiter angehoben und Schwenkarm 6.1' sowie Hebezeug 6.2' liegen im wesentlichen auf der Längsmittelachse des Fahrzeugs. Aus dieser Stellung kann der Schwenkarm um 90° nach rechts oder links beispielsweise in die mit 6.1" geschwenkt werden, in welcher auch das Hebezeug 6.2" senkrecht zur Fahrzeuglängsmittelachse steht. In dieser Stellung kann jeweils einer der beiden Raketenbehälter, also in Fig. 7 beispielsweise der Raketenbehälter 3.1 über die Ankoppelvorrichtung 6.3" angekoppelt werden. Er kann dann mittels Hebezeugs 6.2" angehoben werden und der Richtarm wird in die in Fig. 6 dargestellte Absetzstellung 6 geschwenkt, in welcher der Raketenbehälter 3.1' in die Endstellung 3.1" auf dem Erdboden abgesetzt werden kann. In ähnlicher Weise kann, wie in Fig. 7 dargestellt, in der Stellung 6.1''' des Schwenkarms der Raketenbehälter 3.2 angehoben und dann nach hinten geschwenkt und auf dem Erdboden abgesetzt werden. Das Aufnehmen von Raketenbehältern erfolgt dann in umgekehrter Richtung des Bewegungsablaufs.

## Patentansprüche

1. Kampffahrzeug mit Abschußvorrichtung für Artillerieraketen, bei welchem auf einem Fahrzeuguntergestell (1) ein Fahrerhaus (1.2) sowie die Abschußvorrichtung angeordnet sind, wobei die Abschußvorrichtung eine Oberlafette (2) zur Aufnahme von Raketenbehältem (3.1, 3.2) aufweist und die Oberlafette (2) in Elevation schwenkbar auf einer Unterlafette (4) angeordnet ist, die über einen Drehkranz (5) in Azimut schwenkbar auf dem Fahrzeuguntergestell (1) gelagert ist, und bei dem die Schwenkbewegung in Elevation durch zwischen Unterlafette (4) und Oberlafette (2) angeordnete Hebemittel bewirkt wird und eine Seilwinde (6.2) zum Be- und Entladen der Raketenbehälter vorgesehen ist, wobei die Oberlafette (2) zwei rechteckige Aufnahmerahmen (2.1, 2.2) aufweist, deren Abmessungen an die Abmessungen der Raketenbehälter (3.1, 3.2) angepaßt sind und auf die jeweils ein Raketenbehälter (3.1, 3.2) aufsetzbar und mit dem Aufnahmerahmen (2.1, 2.2) verriegelbar ist und zwischen den beiden Aufnahmerahmen, in deren Längsrichtung, ein Zwischenraum (Z) vorgegebener Breite verläuft, **dadurch gekennzeichnet, daß** in dem Zwischenraum (Z) ein in Elevation schwenkbarer Richtarm (6) angeordnet ist, an den beide Aufnahmerahmen (2.1, 2.2) über lösbare Koppelvorrichtungen (8) angekoppelt sind und der über einen elektrischen Hubspindeltrieb (7) verschwenkbar ist und am freien Ende des Richtarms (6) ein Schwenkarm (6.1) um eine in einer Ebene senkrecht zur Elevationsachse (A1) liegende Schwenkachse (A3) mittels eines Schwenkantriebs (6.4) verschwenkbar angeordnet ist, der an seinem freien Ende die Seilwinde (6.2) zum Anheben und Absenken der Raketenbehälter (3.1, 3.2) trägt.

2. Kampffahrzeug nach Anspruch 1, **dadurch gekennzeichnet, dass** das Hebezeug am Schwenkarm um eine Achse parallel zur Elevationsachse (A1) schwenkbar angeordnet ist.

3. Kampffahrzeug nach einem der Ansprüche 1 oder 2, **dadurch gekennzeichnet, dass** der Richtarm (6) und/oder der Schwenkarm (6.1) mittels elektrischer Arretiervorrichtungen in vorgegebenen Stellungen arretierbar sind.

4. Kampffahrzeug nach einem der Ansprüche 1 bis 3, **dadurch gekennzeichnet, dass** die Kopplungsvorrichtung zwischen dem Richtarm (6) und den Aufnahmerahmen (2.1, 2.2) der Oberlafette (2) als elektrische Sperrbolzenmechanik (8) ausgebildet sind.

## Claims

1. Combat vehicle with launching apparatus for ordnance rockets, in which a driver's cab (1.2) and the launching apparatus are disposed on a vehicle underframe (1), wherein the launching apparatus comprises an upper mounting (2) for receiving rocket containers (3.1, 3.2) and the upper mounting (2) is disposed slewably in elevation on a lower mounting (4), which is mounted via a live ring (5) slewably in azimuth on the vehicle underframe (1), and in which the slewing motion in elevation is effected by lifting means disposed between lower mounting (4) and upper mounting (2) and a hoisting winch (6.2) is provided for loading and unloading the rocket containers, wherein the upper mounting (2) comprises two rectangular receiving frames (2.1, 2.2), the dimensions of which are adapted to the dimensions of the rocket containers (3.1, 3.2) and onto each of which one rocket container (3.1, 3.2) is positionable and lockable to the receiving frame (2.1, 2.2), and extending between the two receiving frames in longitudinal direction thereof is a gap (Z) of a defined width, **characterized in that** disposed in the gap (Z) is a sighting arm (6), which is slewable in elevation and to which both receiving frames (2.1, 2.2) are coupled by releasable coupling apparatuses (8) and which is slewable by means of an electric lifting spindle drive (7), and disposed on the free end of the sighting arm (6) is a swivel arm (6.1), which is slewable by means of a slewing-motion actuator (6.4) about a slewing axis (A3) lying in a plane at right angles to the elevation axis (A1) and which on its free end carries the hoisting winch (6.2) for lifting and lowering the rocket containers (3.1, 3.2).

2. Combat vehicle according to claim 1, **characterized in that** the hoist is disposed on the swivel arm so as to be slewable about an axis parallel to the elevation axis (A1).

3. Combat vehicle according to one of claims 1 or 2, **characterized in that** the sighting arm (6) and/or the swivel arm (6.1) are arrestable in defined positions by means of electric arresting apparatuses.

4. Combat vehicle according to one of claims 1 to 3, **characterized in that** the coupling apparatus between the sighting arm (6) and the receiving frames (2.1, 2.2) of the upper mounting (2) are designed as an electric locking pin mechanism (8).

## Revendications

1. Véhicule de combat équipé d'un dispositif de lancement pour roquettes d'artillerie, dans lequel une cabine de conducteur (1.2), ainsi que le dispositif de lancement sont agencés sur un châssis de véhicule (1), le dispositif de lancement présentant un affût supérieur (2) destiné à recevoir des caissons de roquettes (3.1, 3.2) et l'affût supérieur (2) étant monté mobile en pivotement en élévation sur un affût inférieur (4) qui est monté rotatif sur le châssis (1) du véhicule par l'intermédiaire d'une couronne d'orientation (5) pour pivoter en azimut et dans lequel le mouvement de pivotement en élévation est commandé par des moyens élévateurs disposés entre l'affût inférieur (4) et l'affût supérieur (2), et un treuil à câble (6.2) est prévu pour le chargement et le déchargement des caissons de roquettes, et l'affût supérieur (2) présentant deux châssis récepteurs rectangulaires (2.1, 2.2) dont les dimensions sont adaptées aux dimensions des caissons de roquettes (3.1, 3.2) et sur chacun desquels un caisson de roquettes (3.1, 3.2) peut être posé et verrouillé au châssis récepteur (2.1, 2.2), et un espace intercalaire (Z) d'une largeur prédéterminée s'étendant entre les deux châssis récepteurs dans la direction longitudinale de ces derniers, **caractérisé en ce que**, dans l'espace intercalaire (Z), est disposé un bras orientable (6) pouvant pivoter en élévation, auquel les deux châssis récepteurs (2.1, 2.2) sont accouplés au moyen de dispositifs d'accouplement séparables (8), et qu'on peut faire pivoter au moyen d'un entraînement électrique à vis de translation (7) et, à l'extrémité libre du bras orientable (6), est disposé un bras pivotant (6.1) monté pour pivoter autour d'un axe de pivotement (A3) situé dans un plan perpendiculaire à l'axe d'élévation (A1) sous l'action d'un entraînement de pivotement (6.4), et qui porte à son extrémité libre le treuil à câble (6.2) servant à soulever et à abaisser le caisson de roquettes (3.1, 3.2).

2. Véhicule de combat selon la revendication 1, **caractérisé en ce que** l'engin de levage est agencé mobile en pivotement sur un bras pivotant pour pivoter autour d'un axe parallèle à l'axe d'élévation (A1).

3. Véhicule de combat selon une des revendications 1 ou 2, **caractérisé en ce que** le bras orientable (6) et/ou le bras pivotant (6.1) peuvent être bloqués dans des positions prédéterminées au moyen de dispositifs de blocage électriques.

4. Véhicule de combat selon une des revendications 1 à 3, **caractérisé en ce que** le dispositif d'accouplement entre le bras orientable (6) et les châssis récepteurs (2.1, 2.2) de l'affût supérieur (2) sont constitués par une mécanique électrique à cheville de blocage (8).
